# EUROPÄISCHE PATENTSCHRIFT

(11) **EP 1 268 046 B1**
(45) Veröffentlichungstag und Bekanntmachung des Hinweises auf die Patenterteilung: **25.05.2005**
(21) Anmeldenummer: 01921366.9
(22) Anmeldetag: 30.03.2001
(51) Int. Cl.: B01F 5/04, B05B 7/00

(54) **DÜSE ZUM AUFSCHÄUMEN, VERSPRÜHEN ODER VERNEBELN**
FOAM, SPRAY OR ATOMIZER NOZZLE
BUSE DE MOUSSAGE, DE PULVERISATION OU D'ATOMISATION

(30) Priorität: 05.04.2000 DE 10016926; 16.02.2001 DE 10107826
(43) Veröffentlichungstag der Anmeldung: 02.01.2003
(73) Patentinhaber: Rummel, Manfred, 90411 Nürnberg (DE)
(72) Erfinder: Rummel, Manfred, 90411 Nürnberg (DE)
(74) Vertreter: Lösch, Christoph
(86) Internationale Anmeldenummer: PCT/EP2001/003657
(87) Internationale Veröffentlichungsnummer: WO 2001/076728

(56) Entgegenhaltungen:
- EP-A- 0 639 408
- DE-A- 3 841 123
- DE-A- 4 029 982
- DE-C- 4 237 349
- DE-C- 19 650 559
- DE-U- 29 505 082
- GB-A- 713 064
- US-A- 4 377 257
- US-A- 4 396 529
- US-A- 5 348 230
- US-A- 6 009 953

## Beschreibung

Die Erfindung betrifft eine Düse zum Aufschäumen, Versprühen oder Vernebeln von insbesondere flüssigen ersten Medien mittels mindestens eines unter Druck stehenden, zweiten, insbesondere gasförmigen oder gasbeinhaltenden Mediums, wobei an der Düse ein Auslaß für den erzeugten Schaum oder Sprühnebel angeordnet ist.

Es ist bekannt, Schaumbeton in der Bauindustrie in einem Schaumrührwerk oder Freifallmischer aus Schaumstoffen herzustellen.

Der Schaum wird dabei unmittelbar im Vorratsbehälterbereich erzeugt und muß vielfach über relativ weite Wege bis zum Einsatzort befördert werden, wodurch Gefahr besteht, daß der Schaum durch unterschiedliche Einwirkungen oder aufgrund der Transportdauer in sich zusammen fällt.

Es ist ferner bekannt vermittels Sprühbehältern, wie Spraydosen oder Feuerlöschern, Schaum zu erzeugen. Dies ist jedoch nur möglich, solange die jeweiligen Behälter mit dem flüssigen Medium sowie dem Treibmittel gefüllt sind. Eine variable Einstellung der Aufschäumungen ist nicht durchführbar.

Aus der DE 195 37 239 C2 geht eine Aufschäumdüse hervor, die einen Einlaß für das zu beschäumende Medium und einen Einlaß für Gas hat. Ferner ist ein Ringspalt sowie eine Strömungsverbindung zwischen dem-Ringspalt und dem Hauptstömungskanal ausgebildet. Für den innerhalb der Aufschäumdüse erzeugten Schaum ist weiterhin ein Auslaß vorgesehen, der dem Einlaß des Mediums gegenüberliegt.

Aus der US 4 830.790 geht ferner eine Schaumerzeugungsdüse hervor, die neben einem Einlaß und einem Auslaß mit einem turbulenzerzeugenden Element versehen ist. Als turbulenzerzeugendes Element dient eine mit öffnungen versehene Prallplatte, der stromabwärts Luftansaugöffnungen nachgeschaltet sind.

Aus der DE-OS 38 41 123 A1 ist ein Düsenmischkörper für das Beton-Trockenspritzen in Form eines Rohrstutzens bekannt, bei welchen im Innenbereich radial nach innen weisende Bohrungen als Injektionselemente vorgesehen sind.

Schließlich geht aus der WO 82/01141 eine Aufschäumdüse hervor, die eine Einlaßöffnung zum Einführen von unter Druck stehendem Wasser sowie eine Einlaßöffnung zur Einleitung, z.B. eines flüssigen Waschmittels aufweist. Die Flüssigkeiten gelangen in eine Hauptströmungskammer, an deren Ende eine Düse angeordnet ist. Im Anschluß an die Düse befindet sich eine Auslaßöffnung. Im Bereich der Düse befindet sich ein axial verschiebbarer, stiftartiger Düsenkern, welcher in eine aktive Schäumungsposition verschoben werden kann und in dieser Position im wesentlichen in der Düse anliegt. Wird der Düsenkern jedoch axial aus der Düse herausgezogen, befindet er sich in einer passiven Position, die eine freie Strömung des erzeugten Schaums durch die Düse zum Auslaßkanal erlaubt.

Aus der DE-A-40 29 982 A1 geht eine Belüftungsdüse zum Belüften von organischen Substanzen enthaltenden Flüssigkeiten hervor, wobei ein Flüssigkeitskanal vorgesehen ist, der über einen Teil seiner Lange von einer abgeschlossen Ringkammer umgeben ist.

In der DE-A-42 37 349 wird eine Vorrichtung zum Aufschäumen von Baustoffen beschrieben, wobei ein zwischen Rohrleitungsabschnitten einsetzbares und mittels einer Rohrkupplung befestigbares Rohrstück vorgesehen ist, dessen Endabschnitte denselben lichten Durchmesser wie die benachbarten Rohrleitungsabschnitte haben.

Der vorliegenden Erfindung liegt die Aufgabe zugrunde, eine Düse zum Aufschäumen, Versprühen oder Vernebeln gemäß dem Oberbegriff des Anspruches 1 dahingehend auszubilden, daß eine reproduzierbare Qualität des aufgeschäumten, versprühbaren oder vernebelbaren Materials vor Ort möglich und variabel einstellbar ist.

Die Aufgabe wird durch die Düse mit den Merkmalen des Patentanspruches 1 gelöst. Vorteilhafte Weiterbildungen und Ausgestaltungen der Düse ergeben sich aus den Unteransprüchen 2 bis 11.

Die erfindungsgemäße Düse umfaßt ein Gehäuse, in welchem mindestens ein radial nach innen gerichteter Kanal zur Zuleitung des zweiten Mediums sowie ein Einlaß zur Zuleitung des aufzuschäumenden, ersten Mediums vorgesehen ist. Das durch den Kanal einströmende zweite Medium erzeugt mit dem ersten Medium Misch-Verwirbelungen. Danach treten die aufgeschäumten Medien am Auslaß oder einer damit verbundenen Leitung zur jeweiligen Anwendung aus. Der Schaum kann so unmittelbar vor seinem Einsatz in der Aufschäumdüse hergestellt werden, wobei die schaumerzeugenden Medien frei wählbar, Qualitätsverluste vermieden und die Trocken- bzw. Abbinderohdichte der aufgeschäumten Medien genau einstellbar sind. Außerdem ist die Düse aufgrund ihrer Kompaktheit und ihres relativ geringen Gewichtes einfach handhabbar. Darüber hinaus ist eine kontinuierliche Aufschäumung möglich, wobei auch Materialien verarbeitet werden können, die nicht gut miteinander verträglich sind. Vorteilhaft ist schließlich, daß das Material nicht durch Pumpendruck, sondern durch Gasdruck ausgetragen, also nicht zerstört, sondern im Gegenteil aufgelokkert wird.

In Ausbildung der Düse ist vorgesehen, im Gehäuse einen ringförmigen Bauteil anzuordnen. Der ringförmige Bauteil ist als wendbarer und austauschbarer Bauteil ausgebildet und die Strömungsverbindung erfolgt wie in Anspruch 1 angegeben. Es ist auch eine gruppenweise Ausbildung von Kanälen denkbar, wobei die Kanäle der einen Gruppe sich schräg gegen die Kanäle der anderen Gruppen und schräg zur Hauptströmungsrichtung erstrecken.

Der ringförmige Bauteil erlaubt durch seine Austauschbarkeit im ausgebauten Zustand verstopfte oder verschmutzte Kanäle einfach zu reinigen. Für unterschiedliche Einsatzzwecke kann der ringförmige Bauteil ausgetauscht werden, der gegebenenfalls mit einem oder mehreren nach innen gerichteten, vorzugsweise durch runde Bohrungen gebildeten Kanälen, versehen ist. Hierbei kann seitlich am Gehäuse mindestens ein zweiter Einlaß zur Zuleitung des zweiten oder auch weiterer Medien vorgesehen sein.

Weiter ist vorgesehen, zwischen dem ringförmigen Bauteil und dem Gehäuse der Düse einen Ringraum vorzusehen, an dem die nach innen gerichteten Kanäle anliegen. Das durch den zweiten Einlaß eingeleitete zweite Medium wird so zunächst im Ringraum verteilt und den Kanälen in gleichmäßiger Verteilung zugeführt.

Die Zuführung des zweiten Mediums kann auch über einen stufenlos einstellbaren Ringraum und/oder über einstellbare Kanäle erfolgen, so daß die Strömungsverhältnisse, z.B. der Strömungsdruck, den unterschiedlichen Medien anpaßbar und die Schaumbildung flexibel einstellbar ist.

Ferner ist möglich, die Innendurchmesser sowohl des ersten als auch des zweiten Einlasses, des Auslasses sowie des ringförmigen Bauteils so einzustellen und an das Verhältnis von Flüssigkeitszuführung und Aufschäumverhalten anzupassen, daß das Aufschäumergebnis immer optimal ist.

Der Einlaß für das erste Medium sowie der Auslaß für das aufgeschäumte Material können beliebig, insbesondere gegenüberliegend in Hauptstömungsrichtung angeordnet sein.

Die nach innen gerichteten Kanäle können desweiteren entgegen und/oder in der Hauptströmungsrichtung orientiert sein, wodurch bei erstgenannter Ausführung dünnflüssigere und bei letztgenannter Ausbildung zähflüssigere Mischungen, wie Zement-Wasserschaumbildner Gemische aufschäumbar sind und eine zusätzliche Beschleunigung im Austragungsbereich erzielbar ist, wodurch ein Saugeffekt des unter Druck eingeleiteten Gases den angeschlossenen Schlauch oder die Rohrleitung leer saugt. Durch eine Orientierung der Kanäle in Hauptströmungsrichtung läßt sich die Düse in vorteilhafter Weise reinigen.

Mit besonderem Vorteil kann der ringförmige Bauteil unterschiedlich gestaltet und auch wendbar sein, so daß er für unterschiedliche Zwecke eingesetzt werden kann. Durch unterschiedlich gestaltete ringförmige Bauteile kann der Aufschäumgrad verändert werden.

Nach weiterer Ausgestaltung der Düse kann das Gehäuse derselben ein-, zwei- bzw. mehrteilig aufgebaut sein. Der ringförmige Bauteil ist bei mehrteiligem Aufbau des Gehäuses jeweils zwischen den Gehäuseteilen einsetzbar. Die Gehäuseteile eines Gehäuses können in ihren Abmessungen, d.h. in der Konuslänge und/oder den Durchmessern, identisch gleich oder verschieden sein. Somit ist möglich, die Düse je nach Anwendung in der einen oder anderen Richtung zu verwenden, ohne den ringförmigen Bauteil wenden zu müssen.

Zweckmäßig können die Gehäuseteile der Düse überlappend miteinander und etwa durch Verschraubung aneinander fest verbunden sein. Durch die teilweise Überlappung bzw. Verschraubung ist die Düse um den Aufschäumbereich stabil aufgebaut, gleichzeitig wird der ringförmige Bauteil durch die beiden Teile sicher und fest in seiner Länge gehalten.

Die Düse kann fernerhin eine Heizvorrichtung für das aufgeschäumte Material oder den zuführbaren Medien aufweisen. So kann beispielsweise ein temperierter Schaum verbesserte Haftungs- und Aushärteeigenschaften sowie Reinigungswirkungen, Abbindeeigenschaften usw. haben. Auch ist möglich, im Ausgangsbereich der Düse einen UV-Strahler anzuordnen, um das dort auszutragende, aufgeschäumte, z.B. Kunststoffmaterial, auszuhärten. Dies kann beispielsweise von Vorteil sein, wenn die Düse zu einer Rohrbeschichtung zum Einsatz kommt, weil dabei das aufgeschäumte Material unmittelbar nach dem Auftragen aushärtet.

Es versteht sich, daß die Düse mit den Vorratsbehältern der einzelnen Medien über Leitungen (z.B. Schläuche) verbindbar ist. Auch kann ein Dosiergerät zur Einmischung von einem oder mehreren Ausgangskomponenten zugeordnet sein, welche als Mischung (z.B. als erstes Medium) der Düse oder der Ausbringleitung zugeleitet werden. Dies kann insbesondere hinsichtlich der Materialverträglichkeit problematischer Medien zweckmäßig sein.

Vorteilhaft kann vor bzw. an der Düse mindestens ein Druckregler und ein Durchflußmengenregler zur definierten Durchleitung und Durchflußmenge des jeweiligen Mediums angeschlossen sein. Vor allem an der Leitung des zweiten Mediums ist ein Druckregler und ein Durchflußmengenregler zur Steuerung des Aufschäumprozesses zweckmäßig.

Gemäß weiterer Ausbildung der Düse kann dieser Düse (I) z.B. eine zweite Düse (II) oder ein Nachmischer zugeschaltet sein. Das Aufschäumen verschiedener Medien erfolgt so vermittels eines vorher in der Düse I erzeugten Schaums, der über mindestens einen Einlaß an die zugeschaltete Düse II abgebbar ist. Diese Ausführungsform ist insbesondere bei der Aufschäumung schwer aufschäumbarer Materialien und Materialmischungen vorteilhaft. Das zweite Medium ist somit durch aufgeschäumtes Material ersetzt. Die erste Aufschäumeinheit kann bevorzugt für das Binden und den staubfreien Transport von, z.B. Mineralfasern, Zelluloseflocken und dergleichen verwendet werden. Ebenso ist eine staubfreie(re) Bindung oder Transport von, z.B. toxischen, aggressiven oder explosiven Stoffen zur Weiterverwendung oder Entsorgung denkbar.

Durch den Nachmischer kann ein "Spucken" bzw. eine unregelmäßige Austragung von Materialien unterbunden werden. Der Nachmischer kann in herkömmlicher, mechanischer Bauweise ausgestaltet sein.

Im folgenden sind weitere vorteilhafte Einsatz- bzw. Anwendungsgebiete der Düse aufgeführt. Diese sind z.B. Bindung von Stoffen mittels Schaum, stationärer oder mobiler und/oder ortsunabhängiger Transport von Stoffen mittels Schaum, Feuerlöschtechnik, Herstellung wasserdichter Schäume, Langzeitbindemittel, gipsgebundene Materialmischungen für Schäume und Granulate, offenporige Schäume mit festen Strukturen sowie Anwendung der Düse zur Verfüllung von Gruben, Schachtbauwerken, Hohlräumen, Erzeugung von Schäumen in der Lebensmittelver-und -bearbeitung, Pharmaindustrie, Kosmetikindustrie, Wasch- und Reinigungsmittelindustrie.

Bei gruppenweiser Ausbildung von Kanälen können diese entweder mit gesonderten Einlaßkanälen gleichzeitig oder alternativ in Verbindung gebracht werden oder - falls eins der Gehäuseteile keinen Einlaßkanal aufweist - durch Drehen des ringförmigen Bauteils mit einem Einlaßkanal verbunden werden.

Durch die Anordnung von zwei Gruppen von Kanälen erweitert sich der Anwendungsbereich des ringförmigen Bauteils stark. Je nach dem, wie die Gruppen von Kanälen angeordnet sind, welchen Durchmesser die Kanäle haben, welchen Winkel sie aufweisen und wie groß die Anzahl der Kanäle ist, ergeben sich unterschiedliche Vermischungs- oder Verschäumungseffekte innerhalb des Einsatzbereiches, so daß unterschiedlichste Materialien, Schaumdichten oder Sprühnebeldichten erzeugt werden können. Wahlweise sind zusätzliche Medien entweder gegen die Austrittsrichtung oder in Austrittsrichtung zuführbar. Sind zwei Einlaßkanäle vorhanden, braucht der ringförmiger Bauteil im Düsengehäuse nicht umgedreht zu werden. Durch Verschließen des einen Kanals und Zuführung des Mediums durch den anderen Kanal wird die Injektionsrichtung bezogen auf die Hauptströmungsrichtung umgedreht.

Weiter ist vorgesehen, den ringförmigen Bauteil bezüglich seiner Kanalanordnung spiegelsymmetrisch auszubilden und die Kanäle radial, tangential, schräg tangential oder senkrecht tangential in den ringförmigen Bauteil einmünden zu lassen. Dies empfiehlt sich, wenn die unterschiedlichen Gruppen von Kanälen dazu herangezogen werden, die Injektionsrichtung des Mediums zu ändern, z.B. umzudrehen.

Der ringförmige Bauteil kann an seinen Enden auch mit zwei umlaufenden Ringräumen verstehen sein, deren offene Nutaußenseiten mit Kanälen fluchten. Die Ringräume können einen keilförmigen, rechteckförmigen oder runden Querschnitt aufweisen, was für die Umlenkung des Mediums in Richtung der Kanäle vorteilhaft ist. Die Ringraumböden bilden bei keilförmigen Ringräumen, z.B. Keilflächen, die von den Stirnseiten des ringförmigen Bauteils zu den Einlaßöffnungen der Kanäle hin verlaufen.

Nach weiterer Ausgestaltung der Düse können bei Anwendung von zwei Gehäuseteilen beide mit-dem Kanal des ringförmigen Bauteils axial fluchtende Einlaß- und Auslaßkanäle haben. Es ist auch möglich, daß ein erster Gehäuseteil einen mit dem Kanal des ringförmigen Bauteils axial fluchtenden Auslaß- oder Einlaßkanal hat und der andere Gehäuseteil mit einer sacklochartigen Mischkammer versehen ist, in welche seitlich die erste Einlaßöffnung eintritt. Eine derartige Ausbildung ist, z.B. für Spraydosen geeignet, wobei die ganze Düse dann miniaturisierbar ist. Zweckmäßig können sich die mit dem Kanal des ringförmigen Bauteils fluchtenden Ein- bzw. Auslaßkanäle zu ihren Austrittsenden hin konus- oder trompetenartig erweitern.

Am inneren Endes des Auslaßkanals kann weiter ein mit mehreren Öffnungen versehenes Gitter- oder Siebelement eingestellt sein, um die Schaumbildung weiter zu unterstützen. Auch sind die beiden Gehäuseteile derart konstruiert, daß sie mit unterschiedlichen Drehwinkeln aneinander montierbar sind. Insgesamt kann eine runde, polygone oder quadratische Querschnittsform für die Gehäuseteile vorgesehen sein. Durch Montage mit unterschiedlichen Drehwinkeln lassen sich die relativen Stellungen der Einlaßkanäle zueinander frei wählen, so daß die Düse besonders einfach an ihre Umgebungselemente anpaßbar ist.

Schließlich ergibt sich eine alternative Düse einfachster Ausbildung durch die Anordnung eines rohrförmigen Gehäuses für die Düse, die mit einer Aufschäumzone und mit je einem durch die Mittelöffnung gebildeten, koaxial zueinander angeordneten Einlaß und Auslaß für den Durchtritt des ersten Mediums und mindestens einen schräg mit spitzem Winkel a in der Gehäusewandung ausgebildeten und in die Mittelöffnung des Gehäuses im Bereich der Aufschäumzone einmündenden Kanal zur Zuleitung des zweiten Mediums versehen ist.

Alternative Düsen sind durch einteilige Ausgestaltungen derselben gemäß den Fig. 8 - 13 gegeben.

Die Erfindung ist anhand von vorteilhaften Ausführungsbeispielen in den Zeichnungsfiguren näher erläutert. Diese zeigen:
- Fig. 1: eine Düse im Schnitt,
- Fig. 2: eine Prinzipdarstellung einer Düse,
- Fig. 3: eine Prinzipdarstellung einer anderen Ausführungsform einer Düse,
- Fig. 4: eine Prinzipdarstellung einer weiteren Ausführungsvariante einer Düse für verschiedene Anwendungsverfahren,
- Fig. 5: eine Düse gemäß einer weiteren Ausführung im Schnitt,
- Fig. 6: eine Düse ensprechend einer abgewandelten Ausführung im Schnitt,
- Fig. 7: eine Düse anderer Ausführung im Schnitt,
- Fig. 8: eine Schnittdarstellung einer alternativen einteiligen Düse mit mehreren zusätzlichen Anschlüssen,
- Fig. 9: eine Schnittdarstellung einer weiteren alternativen einteiligen Düse,
- Fig.10: eine Schnittdarstellung einer alternativen einteiligen Düse mit tangential geführten Kanälen,
- Fig.11: eine Schnittdarstellung einer weiteren alternativen Düse,
- Fig.12: eine Variante einer Düse abgewandelter Ausführung und
- Fig.13: eine weitere Variante einer Düse.

Die Bezugsziffer 1 bezeichnet die Düse in ihrer Gesamtheit. Die Düse umfaßt ein Gehäuse 4 mit einem ringförmigen Bauteil 7, in welchem radial nach innen gerichtete Kanäle 5 zur Zuleitung eines zweiten Mediums, insbesondere eines Gases, sowie ein erster Einlaß 6 zur Zuleitung des aufzuschäumenden Mediums und ein Auslaß 2 vorgesehen ist. Das durch die Kanäle 5 einströmende Gas erzeugt eine Verwirbelung mit dem durch den ersten Einlaß 6 zugeleiteten Medium, so daß dieses aufgeschäumt wird. Die Düse kann ortsunabhängig eingesetzt werden, wobei die Aufschäumung direkt am Arbeitseinsatzort erfolgt.Der Vorteil ist eine gleichbleibende Qualität des aufgeschäumten Materials, wobei gleichzeitig eine kontinuierliche Aufschäumung möglich ist.

Die nach innen gerichteten Kanäle 5 sind im Bauteil 7 integriert. Dadurch sind die Kanäle 5 in den Bauteil 7 einfach einzubohren. Ein zweiter Einlaß 8, der am Gehäuse 4 seitlich angeordnet ist, dient der Einleitung des Gases, welches in die nach innen gerichteten Kanäle 5 einströmt. Am Einlaß 8 und dem Ein- und Auslaß 6, 2 sind Gewinde 22 zum dichten Anschluß von Leitungen vorgesehen. Zwischen dem Bauteil 7 und dem Gehäuse 4 ist ein Ringraum 9 ausgebildet, an dem die nach innen gerichteten Kanäle 5 angrenzen. Das am zweiten Einlaß 8 einströmende Gas wird somit zunächst über den Ringraum 9 verteilt und strömt dann durch die radial, schräg oder tangential durch die nach innen gerichteten Kanäle 5 in den Innenraum des Bauteils 7. Der Ringraum 9 ist stufenlos einstellbar, so daß die Strömungsverhältnisse, z.B. der Strömungsdruck variabel einstellbar sind. Der ringförmige Bauteil 7 kann derart konstruiert sein, daß mit der Verstellung des Ringraums 9 auch gleichzeitig die nach innen gerichteten Kanäle 5 verstellt werden. Dabei ist es möglich, daß sowohl die Länge als auch der Durchmesser der Kanäle 5 einstellbar ist.

Der erste Einlaß 6 sowie der Auslaß 2 sind gegenüberliegend in Hauptströmungsrichtung 26 angeordnet, so daß keine Strömungsverluste des aufgeschäumten'Materials auftreten und ein einfacher Aufbau des Gehäuses 4 ermöglicht wird. Die Kanäle 5 sind im wesentlichen entgegen der Hauptströmungsrichtung orientiert und das durch sie geleitete Gas erzeugt mit dem einströmenden Medium eine erhöhte Verwirbelung, welche insbesondere bei dünnflüssigen Medien notwendig ist, um zu der gewünschten Aufschäumung zu kommen.

Die Kanäle 5 sind in der Regel als runde Bohrungen ausgestaltet und ermöglichen damit optimale Strömungsbedingungen. Der ringförmige Bauteil 7 kann flexibel austauschbar in das Gehäuse eingesetzt werden. Für unterschiedliche Anwendungen ist es möglich, unterschiedlich gestaltete Bauteile 7 in das Gehäuse 4 einzusetzen.

Der ringförmige Bauteil 7 ist an der inneren Wandung des Gehäuses 4 abgedichtet, so daß eine optimale Verwirbelung im Gehäuse 4 gewährleistet bleibt und gleichzeitig kein Material an unerwünschten Stellen nach außen dringen kann.

Das Gehäuse 4 der Düsen der Fig. 1, 5 und 6 besteht aus zwei Teilen 4', 4", zwischen welchen der Bauteil 7 angeordnet ist. Die beiden Teile des Gehäuses 4 sind dabei über ein Gewinde 22' miteinander verschraubt, wobei der Bauteil 7 zwischen einem umlaufenden Vorsprung 11 des Teils 4" und der Stirnfläche 12 des Teils 4' angeordnet ist. Die beiden Teile 4', 4" sind einfach aufgebaut und gewährleisten gleichzeitig einen sicheren Halt des Bauteils 7. Die oben erwähnten Dichtungen 13 sind dabei zwischen dem einen Ende des Bauteils 7 und dem umlaufenden Vorsprung 11 sowie dem anderen Ende des Bauteils 7 und der Stirnfläche 12 vorgesehen.

Für entsprechende Anwendungen können an der Düse 1 eine Heizvorrichtung und/oder ein UV-Strahler vorgesehen sein, welche jedoch in den Zeichnungsfiguren nicht dargestellt sind. Mittels der Heizvorrichtung bzw. dem UV-Strahler können die Ausgangskomponenten oder das aufgeschäumte Material erwärmt bzw. UV-bestrahlt werden.

Die in Fig. 2 als Flußdiagramm schematisch dargestellte Aufschäumeinheit umfaßt eine Düse 1, welche über Leitungen 15 mit Vorratsbehältern 16 der verschiedenen Ausgangskomponenten verbunden ist. In der Aufschäumeinheit gemäß Fig. 2.wird beispielhaft Wasser mit Schaumbildner zunächst vermischt und dann mittels Druckluft zu Schaum aufgeschäumt. Der Düse 1 ist ein Dosiergerät 17, das mit einem hydraulischen Antrieb arbeitet, vorgeschaltet. Das Dosiergerät 17 hat einen Hydromotor, d.h. der Wasserdruck bewegt einen Dosierstempel einer Dosierpumpe, wodurch der Schaumbildner eingemischt wird. Neben der Zumischung des Schaumbildners besteht auch die Möglichkeit, andere Medien dem Dosiergerät 17 oder sich einer daran anschließenden Leitung 15 zuzumischen. Zweckmäßiger Weise kann die genaue Dosierung am Dosiergerät 17 eingestellt werden. Für die Zuleitung des Gases ist an der Düse 1 ein Kompressor 23 sowie ein sich daran anschließender Druckregler 18 zur definierten Zuleitung des Gases angeschlossen. Mittels des Druckreglers 18 kann der Grad der Aufschäumung eingestellt werden. Die Leitung 15 zwischen dem Druckregler 18 und der Düse 1 weist ein Rückschlagventil auf, um ein Rückströmen des Gases bzw. des aufgeschäumten Materials zu verhindern.

Der Düse 1 der in Fig. 3 dargestellten Aufschäum- einheit 14 werden im wesentlichen zwei verchiedene Ausgangsmaterialien zur Aufschäumung zugeleitet. Mittels der Aufschäumeinheit 14 können verschiedene Schäume mit festen Strukturen (ähnlich, z.B. Porenleichtbeton) für alle hydraulisch abbindenden Materialien und Materialmischungen (z.B. Zement , Gips, Kalk, Magnesit usw.) erzeugt werden. Das aus dem Dosiergerät 17 herausgeleitete Wasser-Schaumbildner-Gemisch wird, z.B. einer Mörtelmischmaschine 24 zugeleitet. Im Vorratsbehälter 16 befindet sich das aufzuschäumende Material, das eine separat gemischte oder durch Transportfahrzeuge angelieferte Fertigmischung gegebenenfalls mit Schaumbildner und diverse Zusatzmitteln sein kann. Diese Fertigmischung wird mittels der Pumpe 25 der Düse 1 zugeleitet und dort mittels des einströmenden Gases aufgeschäumt. Das aufgeschäumte Material gelangt schließlich noch in einen Nachmischer 21, in welchem es mit schwer aufschäumbaren Materialien versetzt wird.

Aus Fig. 4 geht eine besonders vorteilhafte Variante einer Aufschäumeinheit 14 hervor. An die dort vorgesehene Düse 1 ist eine zweite Düse 19 bzw. Aufschäumeinheit 20A angeschlossen, wobei das Aufschäumen durch Verwendung des aufgeschäumten Materials in der zweiten Düse anstelle von Druckluft oder Druckgas erfolgt. Das bereits vorgeschäumte Material tritt also durch die nach innen gerichteten Kanäle 5, 5' in das Gehäuse 4 der Düse 1 ein. Über den zweiten Einlaß. 8 wird das aufzuschäumende Material zugeführt. So können, z.B. ausgehend von einer Einblasmaschine, z.B. Mineralfasern, Zeluloserestflocken, Stäube, pulverförmige Materialien etc. durch die Aufschäumung abgebunden oder staubfrei transportiert werden. Über den zweiten Einlaß 8 können auch schwer schäumbare Materialien und Materialmischungen zur Aufschäumung zugeführt werden. Die Aufschäumeinheit 14 kann auch zur staubfreien Bindung bzw. Transport, z.B. von toxischen, aggresiven oder explosiven Stoffen zu deren Weiterverwendung oder Entsorgung eingesetzt werden.

Der Düse 1 kann, z.B. auch eine Mörtelmischpumpe oder ein Silo mit einer Mischpumpe vorgeschaltet sein, um das aufzuschäumende Material der Düse 1 zuzuführen. In der in Fig. 4 dargestellten letzten Möglichkeit ist ein Behälter mit vorgemischtem Material ohne Schaumbildnerzugabe bereitgestellt, wobei das vorgemischte Material mittels einer Pumpe 25 der Düse 1 zugeführt wird.Das in der Düse 1 aufgeschäumte Material wird entweder direkt mittels eines Spritzschlauches ausgetragen oder vorher noch einem Nachmischer 21 zugeführt.

Den Ausgangsmaterialien können auf ihrem Weg durch die Leitungen 15 weitere Substanzen zugesetzt werden, was durch entsprechende Pfeile verdeutlicht wird.

Beim Aufschäumen ist es möglich, daß mindestens ein Ausgangsmedium vor der Zuleitung zum Gehäuse 4 oder im Gehäuse 4 selbst erwärmt wird. Dies kann, z.B. zu einem erhöhten Aufschäumgrad führen. Es ist jedoch auch möglich, daß das bereits aufgeschäumte Material erwärmt wird. Die verschiedenen Medien können dabei geregelt dem Gehäuse 4 zugeleitet werden, um ein gewünschtes Mischungsverhältnis einstellen zu können.

Die Düse 1 bzw. die Aufschäumeinheiten 14 können insbesondere zur ortsunabhängigen Anwendung von aufgeschäumtem Material eingesetzt werden. So ist es möglich, damit Baustoffe mit gleichbleibender Qualität Vorort zu produzieren, vor allem, wenn diese auf unwegsamen Gelände oder in höheren Stockwerken eines Gebäudes benötigt werden.

In dem ersten Gehäuseteil 4' (Fig. 5 und 6) befindet sich ein erster Einlaßkanal 6, im zweiten Gehäuseteil 4'' ist ein Auslaßkanal 2 angeordnet. Beide Gehäuseteile 4', 4" sind dichtend aneinandergefügt und bilden zwischen sich einen Ringraum 9, in welchem ein mit Kanälen 5, 5' sowie einem Kanal 20 versehener ringförmiger Bauteil 7 einliegt. Die Kanäle 5, 5' zur Einführung mindestens eines weiteren Mediums oder einer Mischung von weiteren Medien stehen mit weiteren Einlaßkanälen 8, 8'in Verbindung.

Der ringförmige Bauteil 7 ist ein gesondert austauschbarer Teil. Die Kanäle 5, 5', die in dem Bauteil 7 angeordnet sind, sind schräg zur Hauptströmungsrichtung 26 der innerhalb des Bauteils 7 zu vermischenden Medien ausgebildet. Ferner sind die Kanäle 5, 5' in zwei getrennten Gruppen in dem Bauteil 7 angeordnet. Die Kanäle 5 der einen Gruppe sind schräg gegen die Kanäle 5' der anderen Gruppe sowie gleichzeitig schräg zur Hauptströmungsrichtung 26 ausgerichtet. Die Gruppen von Kanälen 5, 5' sind alternativ oder gleichzeitig über zwei gesonderte, in den Gehäuseteilen 4', 4'' angeordnete Einlaßkanäle 8, 8' mit dem mindestens einen unter Druck stehenden Medium beaufschlagbar. Je nach gewünschtem Aufschäumungs- oder Vermischungsgrad kann ein bestimmter ringförmiger Bauteil 7 verwendet werden, der entsprechende Anordnung von Kanälen 5, 5', Durchmesser der Kanäle 5,5', Anzahl der Kanäle 5,5' und dgl. aufweist.

Durch Verschließen des einen Einlaßkanals 8 mit einem Blindstopfen 27 (vgl. Fig. 6) und Zuführung des Mediums durch den anderen Einlaßkanal 8' erfolgt eine Injektion des Mediums lediglich entgegen der Hauptströmungsrichtung.

Bei beiden Ausführungsbeispielen gemäß den Fig. 5 und 6 ist der ringförmige Bauteil 7 bezüglich seiner Kanalanordnung spiegelsymmetrisch ausgebildet, was insbesondere von Vorteil ist, wenn die Injektiönsrichtung des Mediums lediglich umgedreht werden soll. Der Bauteil 7 weist an seinen Enden umlaufende Ringräume 28, 28' auf, deren jeweilige offene Nutaußenseiten 29 mit den Einlaßkanälen 8, 8' im wesentlichen fluchten. Die Ringräume 28, 28' haben einen keilförmigen Querschnitt. Dadurch wird die durch die Einlaßkanäle 8, 8' zugeführte Luft den Kanälen 5, 5' direkt und in optimaler Weise zugeleitet. Die Ringraumböden 30 bilden Keilflächen, die von den Stirnseiten 31 des Bauteils 7 zu den Eintrittsöffnungen 29' der Kanäle 5, 5' verlaufen.

Die Achsen der Kanäle 5, 5' schließen mit der Hauptströmunsrichtung 26 einen spitzen Winkel α ein und gewährleisten durch den damit verbundenen schrägen Eintritt des injektierten Mediums einen hohen Aufschäum- bzw. Vermischungsgrad.

Je nach gewünschtem Aufschäum- oder Vermischungseffekt, kann der Winkel a zwischen den Achsen der Kanäle 5, 5' der beiden Gruppen bezogen auf die Hauptströmungsrichtung 26 unterschiedlich sein. Ebenso können die Kanäle 5, 5' der beiden Gruppen auch einen unterschiedlichen Durchmesser haben. Ferner kann die Anzahl der Kanäle 5, 5' beider Gruppen unterschiedlich sein.

Wie in den Fig. 5, 6 deutlich zu erkennen ist, liegen die zwei Gehäuseteile 4', 4" mit ihren den Ringraum 9 umschließenden Stirnseiten 32, 33 dichtend aneinander, um ein unkontrolliertes Austreten des injektierten oder des vermischten Mediums zu verhindern.

Dazu ist in dem Fugenbereich 34 zwischen den beiden Gehäuseteilen 4', 4'' ein ringartiges Dichtungselement 35, insbesondere ein O-Ring angeordnet. Um eine hohe Dichtung zu erreichen, können die beiden Gehäuseteile 4', 4'' durch Schrauben zusammengespannt werden und Druck auf die Stirnseiten des ringförmigen Bauteils 7 sowie auf das Dichtungselement 35 ausüben.

Bei der Ausführungsvariante gemäß Fig. 5 weist der erste Gehäuseteil 4' einen mit dem Kanal'20 des ringförmigen Bauteils 7 im wesentlichen fluchtenden Einlaßkanals 6 und der zweite identischen Gehäuseteil 4'' einen mit dem Kanal 20 des Bauteils 7 im wesentlichen fluchtenden Auslaßkanal 2 auf.

Bei der Ausführungsvariante gemäß Fig. 6 weist der Gehäuseteil 4" einen mit dem Kanal 20 im wesentlichen fluchtenden Auslaßkanal 2 und der Gehäuseteil 4' eine sacklochartige Mischkammer 36 auf, in welche seitlich der erste Einlaßkanal 6 eintritt. Die Mischkammer 36 führt zu einer Verwirbelung des injektierten Mediums im Kanal 20 und beeinflußt damit das Aufschäum- bzw. Vermischungsverhalten entsprechend.

Insbesondere ist eine derartige Konstruktion für Spraydosen geeignet. Die ganze Düse 1 ist dann vorteilhafter Weise miniaturisiert ausgebildet. Je nach Anforderung kann natürlich auch der Kanal 20 als Auslaßkanal und der Auslaßkanal 2 als Einlaßkanal dienen.

In beiden Ausführungsbeispielen erweitern sich die mit dem Kanal 20 des Bauteils 7 fluchtenden Ein- bzw. Auslaßkanäle 6, 2 in den Gehäuseteilen 4', 4'' nach außen konusartig und gewährleisten somit in diesen Bereichen optimale Strömungsverhältnisse.

Um die Schaumbildung oder den Vernebelungs- bzw. Versprühungsgrad zu erhöhen, ist am inneren Ende des Auslaßkanals 2 in Fig. 5 ein mit mehreren Öffnungen 37 versehenes Element 38 angeordnet.

Die beiden Gehäuseteile 4', 4" sind in einer Mehrzahlvon Drehstellungen aneinander montierbar, so daß zum einen die Montage erleichtert wird und zum anderen die Düse 1 besonders einfach an ihre Umgebungselemente (z.B. Leitungen) angepaßt werden kann.

Die Fig. 7 zeigt eine Düse mit einem Gehäuse 39 mit eingesetztem, ringförmigen Bauteil 40. Es sind Ein- und Auslaßkanäle 41 und 42 für das erste Medium und/oder Schaum vorgesehen. Die Kanäle 41, 42 sind wahlweise durch einen Stopfen 43 verschließbar. In den Bauteil 40 münden Kanäle 5 für die Zuführung des gasförmigen zweiten Mediums ein.

Die alternativen Düsen der Fig. 8 - 13 weisen Formen einteiliger Bauart auf. Hierbei erfolgt die Dosierung des zweiten Mediums über mindestens einen Einlaß 8, der nicht in einen Ringraum mündet, sondern direkt mit einem schräg nach innen gerichteten Kanal 5 verbunden ist. Dieser leitet das Medium radial, schräg oder tangential in den Kanalraum 20 der Düse ein. Bei mehreren Einlässen 8, 8',8'' ist je nach Einsatzzweck eine Kombination der Einleitungen (mittig radial, schräg oder tangential) möglich. Die nach innen gerichteten Kanäle 5, 5' können in allen möglichen Winkeln in den Kanalraum 20 der Düse einmünden.

Die Einlässe 8, 8', 8'' der Düse der Fig. 8 können je nach Bedarf durch Blindstopfen 27 verschlossen werden. Ferner liegen die Einlässe an Zuführungsleitungen 50 für das zweite Medium an.

Fig. 9 zeigt eine Sacklochdüse mit zwei Einlässen 8, 8', für ein zweites Medium, wobei einer je nach Einsatzzweck durch Blindstopfen 27 verschlossen sein kann.

Fig. 10 zeigt einen Schnitt durch die Fig. 8 und 9 mit tangentialer Einleitung der zweiten Medien in den Kanalraum 20 der Düse.

Fig. 11 und 12 zeigen verschiedene Varianten der Medienzuführung.

Die Düse 4 der Fig. 13 weist bei an sich gleicher Ausbildung wie die Düse der Fig. 8, zusätzlich zu den mit den Kanälen 5, 5' in Verbindung stehenden Einlässen 8, 8', 8 " weitere Einlässe 8'''' und 8''''' auf. Die Einlässe 8'''' und 8''''' liegen über Kanäle 5''' und 5'''' an den Auslaßkanal 2 an, wodurch die Möglichkeit gegeben ist, auf das austretende Medium, z.B. eine Beschichtung oder Markierung aufzubringen. Die Kanäle 5' und Einlässe 8' sind hier um 90° versetzt dargestellt.

## Patentansprüche

1. Düse zum Aufschäumen, Versprühen oder Vernebeln von insbesondere flussigen, ersten Medien mittels mindestens eines unter Druck stehenden, zweiten, insbesondere gasförmigen oder gasbeinhaltenden, Mediums, wobei an der Düse ein Auslaß für den erzeugten Schaum oder Sprühnebel angeordnet ist und wobei die Düse ein Gehäuse umfaßt, in welchem schräg nach innen gerichtete Kanäle zur Zuleitung des zweiten Mediums sowie ein erster Einlaß zur Zuleitung des aufzuschäumenden Mediums vorgesehen ist und wobei die schräg nach innen gerichtete Kanäle in einem im Gehäuse angeordneten ringförmigen Bauteil integriert sind, **dadurch gekennzeichnet, daß** das ringförmige Bauteil (7) wend- und austauschbar ist, die Kanäle (5, 5') schräg gegen die Hauptströmungsrichtung (26) der innerhalb des ringförmigen Bauteils (7) vermischten Medien angeordnet werden können sowie die Kanäle (5, 5') in zwei getrennten Gruppen in dem Bauteil (7) angeordnet sein können, wobei die Kanäle (5) der einen Gruppe schräg gegen die Kanäle (5') der anderen Gruppe und schräg zur Hauptströmungsrichtung (26) ausgerichtet sind und die Gruppen von Kanälen (5, 5') alternativ oder gleichzeitig über zwei gesonderte, in den Gehäuseteilen (4', 4'') angeordneten Einlaßkanäle (8, 8') mit mindestens einem unter Druck stehenden Medium beaufschlagbar sind.

2. Düse nach einem der vorhergehenden Ansprüche, **dadurch gekennzeichnet, daß** mindestens ein zweiter Einlaß (8) zur Zuleitung des zweiten Mediums in radial nach innen gerichteten Kanälen (5) am Gehäuse (4) seitlich angeordnet ist.

3. Düse nach einem der vorhergehenden Ansprüche, **dadurch gekennzeichnet, daß** zwischen ringförmigem Bauteil (7) und Gehäuse (4) ein Ringraum (9) vorgesehen ist, an dem die nach innen gerichteten Kanäle (5) angrenzen.

4. Düse nach Anspruch 3, **dadurch gekennzeichnet, daß** der Ringraum (9) und/oder die Kanäle (5) stufenlos einstellbar ist/sind.

5. Düse nach einem der vorhergehenden Ansprüche, **dadurch gekennzeichnet, daß** bei mehrteiligem Aufbau des Gehäuses das Bauteil (7) zwischen den Gehäuseteilen angeordnet ist.

6. Düse nach Anspruch 1, **dadurch gekennzeichnet, daß** der Düse (1) ein Dosiergerät (17) vorgeschaltet ist und daß am Dosiergerät (17) Leitungen für unterschiedliche Ausgangskomponenten vorgesehen sind.

7. Düse nach einem oder mehreren der vorhergehenden Ansprüche 1 - 6 **gekennzeichnet durch** eine ortsunabhängige Anwendung derselben.

8. Düse nach einem oder mehreren der vorhergehenden Ansprüche. **dadurch gekennzeichnet, daß** das Bauteil (7) bezüglich seiner Kanalanordnungen (5,5') spiegelsymmetrisch ausgebildet ist und daß die Kanäle (5, 5') radial, tangential, schräg tangential oder senkrecht tangential in den Kanal (20) des Bauteils (7) einmünden und unterschiedliche Durchmesser aufweisen.

9. Düse nach einem oder mehreren der vorhergehenden Ansprüche, **dadurch gekennzeichnet, daß** der erste Gehäuseteil (4'') einen mit dem Kanal (20) des Bauteile (7) im wesentlichen fluchtenden Auslaß- (2) oder Einlaßkanal (6) und der andere Gehäuseteil (4') eine sacklochartige Mischkammer (36) aufweist, in welche seitlich der erste Einlaß- (6) oder Auslaßkanal (2) eintritt.

10. Düse nach einem der vorhergehenden Ansprüche, **dadurch gekennzeichnet, daß** sich die mit dem Kanal (20) des Bauteils (7) fluchtenden Ein- bzw. Auslaßkanäle (6,2) in den Gehäuseteilen (4', 4'') nach außen konuaartig erweitern.

11. Düse nach einem oder mehreren der vorhergehenden Ansprüche, **dadurch gekennzeichnet, daß** die Düse, als einteilige Düse so ausgestaltet ist und daß die nach innen gerichteten Kanäle (5, 5') tangential mittig und/oder in allen möglichen Winkeln in den Kanalraum (20) einmünden.

## Claims

1. Nozzle for foaming, spraying or atomizing in particular liquid, first media by means of at least one pressurized, second, in particular gaseous or gas-containing, medium, an outlet for the foam or spray mist produced being arranged on the nozzle, and the nozzle comprising a housing in which obliquely inwardly directed ducts are provided for feeding in the second medium and a first inlet is provided for feeding in the medium to be foamed, and the obliquely inwardly directed ducts being integrated in an annular component arranged in the housing, **characterized in that** the annular component (7) can be turned and interchanged, the ducts (5, 5') can be arranged obliquely counter to the main flow direction (26) of the media mixed within the annular component (7) and the ducts (5, 5') can be arranged in two separate groups in the component (7), the ducts (5) of the one group being oriented obliquely with respect to the ducts (5') of the other group and obliquely with respect to the main flow direction (26), and the groups of ducts (5, 5') alternatively or simultaneously being able to be acted upon by at least one pressurized medium via two separate inlet ducts (8, 8') arranged in the housing parts (4', 4'').

2. Nozzle according to Claim 1, **characterized in that** at least one second inlet (8) is arranged laterally on the housing (4) in order to feed the second medium into radially inwardly directed ducts (5).

3. Nozzle according to one of the preceding claims, **characterized in that** an annular space (9), to which the inwardly directed ducts (5) are adjacent, is provided between the annular component (7) and housing (4).

4. Nozzle according to Claim 3, **characterized in that** the annular space (9) and/or the ducts (5) is/are infinitely variably adjustable.

5. Nozzle according to one of the preceding claims, **characterized in that**, in the case of a multipart construction of the housing, the component (7) is arranged between the housing parts.

6. Nozzle according to Claim 1, **characterized in that** a metering device (17) is connected upstream of the nozzle (1), and **in that** lines for different starting components are provided on the metering device (17).

7. Nozzle according to one or more of the preceding Claims 1 to 6, **characterized by** a positionally independent use of the same.

8. Nozzle according to one or more of the preceding claims, **characterized in that** the nozzle (7) is of mirror-symmetrical design with respect to its duct arrangements (5, 5'), and **in that** the ducts (5, 5') lead radially, tangentially, obliquely tangentially or vertically tangentially into the duct (20) of the component (7) and have different diameters.

9. Nozzle according to one or more of the preceding claims, **characterized in that** the first housing part (4'') has an outlet duct (2) or inlet duct (6) essentially aligned with the duct (20) of the component (7) and the other housing part (4') has a blind hole-like mixing chamber (36) into which the first inlet duct (6) or outlet duct (2) enters laterally.

10. Nozzle according to one of the preceding claims, **characterized in that** the inlet or outlet ducts (6, 2), which are aligned with the duct (20) of the component (7), widen conically outwards in the housing parts (4', 4'').

11. Nozzle according to one or more of the preceding claims, **characterized in that** the nozzle is designed as a single-part nozzle, and **in that** the inwardly directed ducts (5, 5') lead tangentially centrally and/or at all possible angles into the duct space (20).

## Revendications

1. Buse de moussage, pulvérisation ou atomisation de premiers fluides notamment liquides au moyen d'au moins un deuxième fluide sous pression, notamment gazeux ou contenant du gaz, une sortie pour la mousse produite ou le brouillard pulvérisé étant prévue sur la buse et la buse comprenant un boîtier dans lequel sont prévus des conduits orientés obliquement vers l'intérieur pour l'apport du deuxième fluide ainsi qu'une première entrée pour l'apport du fluide à mousser et les conduits orientés obliquement vers l'intérieur étant intégrés dans un composant de forme annulaire disposé dans le boîtier, **caractérisée en ce que** le composant de forme annulaire (7) peut être pivoté et remplacé, les conduits (5, 5') peuvent être disposés obliquement à l'encontre de la direction d'écoulement principale (26) des fluides mélangés à l'intérieur du composant de forme annulaire (7) et les conduits (5, 5') peuvent être disposés dans deux groupes séparés dans le composant (7), les conduits (5) d'un groupe étant orientés obliquement à l'encontre des conduits (5') de l'autre groupe et obliquement par rapport à la direction d'écoulement principale (26), et les groupes de conduits (5, 5') pouvant être sollicités en alternance ou simultanément par au moins un fluide sous pression par le biais de deux conduits d'entrée (8, 8') séparés, disposés dans les parties du boîtier (4', 4").

2. Buse selon la revendication précédente, **caractérisée en ce qu'**au moins une deuxième entrée (8) pour l'apport du deuxième fluide dans des conduits (5) orientés radialement vers l'intérieur est disposée latéralement sur le boîtier (4).

3. Buse selon l'une quelconque des revendications précédentes, **caractérisée en ce qu'**un espace annulaire (9) est prévu entre le composant de forme annulaire (7) et le boîtier (4), auquel se rattachent les conduits (5) orientés vers l'intérieur.

4. Buse selon la revendication 3, **caractérisée en ce que** l'espace annulaire (9) et/ou les conduits (5) est/sont ajustables de manière variable en continu.

5. Buse selon l'une quelconque des revendications précédentes, **caractérisée en ce que** le composant (7) est disposé entre les parties du boîtier dans le cas d'une construction du boîtier en plusieurs parties.

6. Buse selon la revendication 1, **caractérisée en ce qu'**un appareil de dosage (17) est monté avant la buse (1) et **en ce que** l'on prévoit sur l'appareil de dosage (17) des conduites pour différents composants de départ.

7. Buse selon l'une quelconque ou plusieurs des revendications précédentes 1 à 6, **caractérisée par** une utilisation de celle-ci indépendante du lieu.

8. Buse selon l'une quelconque ou plusieurs des revendications précédentes, **caractérisée en ce que** le composant (7) est réalisé avec une symétrie spéculaire par rapport à ses agencements de conduits (5, 5') et **en ce que** les conduits (5, 5') débouchent radialement, tangentiellement, tangentiellement et obliquement ou perpendiculairement et tangentiellement dans le conduit (20) du composant (7) et présentent des diamètres différents.

9. Buse selon l'une quelconque ou plusieurs des revendications précédentes, **caractérisée en ce que** la première partie du boîtier (4") présente un conduit de sortie (2) ou un conduit d'entrée (6) essentiellement aligné avec le conduit (20) et l'autre partie du boîtier (4') présente une chambre de mélange de type trou borgne (36), dans laquelle entre latéralement le premier conduit d'entrée (6) ou le conduit de sortie (2).

10. Buse selon l'une quelconque des revendications précédentes, **caractérisée en ce que** les conduits d'entrée ou de sortie (6, 2) dans les parties du boîtier (4', 4"), alignés avec le conduit (20) du composant (7), s'élargissent vers l'extérieur en forme de cône.

11. Buse selon l'une quelconque ou plusieurs des revendications précédentes, **caractérisée en ce que** la buse est réalisée sous forme de buse en une seule partie et **en ce que** les conduits orientés vers l'intérieur (5, 5') débouchent tangentiellement au centre et/ou suivant tous les angles possibles dans l'espace de conduit (20).
